# EUROPÄISCHE PATENTSCHRIFT

(11) **EP 0 975 007 B1**
(45) Veröffentlichungstag und Bekanntmachung des Hinweises auf die Patenterteilung: **14.01.2004**
(21) Anmeldenummer: 99111436.4
(22) Anmeldetag: 11.06.1999
(51) Int. Cl.: H01J 61/56, H01J 5/54, H01J 61/82, H01J 61/54

(54) **Beleuchtungssystem mit einer Hochdruckentladungslampe**
Lighting system with a high pressure discharge lamp
Système d'éclairage avec une lampe à décharge à haute pression

(30) Priorität: 13.07.1998 DE 19831042
(43) Veröffentlichungstag der Anmeldung: 26.01.2000
(73) Patentinhaber: Patent-Treuhand-Gesellschaft für elektrische Glühlampen mbH, 81543 München (DE)
(72) Erfinder: Hirschmann, Günther, 81735 München (DE); Gotchev, Bontcho, Dr., 81245 München (DE); Rupp, Arnulf, 81379 München (DE)

(56) Entgegenhaltungen:
- EP-A- 0 786 791
- DE-A- 19 610 385
- US-A- 3 551 736

## Beschreibung

Die Erfindung betrifft ein Beleuchtungssystem gemäß dem Oberbegriff des Patentanspruchs 1.

### I. Stand der Technik

Ein derartiges Beleuchtungssystem ist beispielsweise in der deutschen Offenlegungsschrift DE 196 10 385 A1 offenbart. Diese Schrift beschreibt eine Hochdruckentladungslampe für Kraftfahrzeugscheinwerfer, die ein gläsernes Lampengefäß, zwei Elektroden und einen mit elektrischen Anschlüssen versehenen Lampensockel besitzt. In den Lampensockel ist ein Betriebsgerät für die Hochdruckentladungslampe integriert. Üblicherweise weist das Betriebsgerät eine erheblich längere Lebensdauer als die Hochdruckentladungslampe auf. Da das Betriebsgerät aber unlösbar im Lampensockel integriert ist, kann es bei defekter Lampe nicht weiter verwendet werden, sondern muß zusammen mit der defekten Lampe ausgetauscht werden.

### II. Darstellung der Erfindung

Es ist die Aufgabe der Erfindung, den Nachteil der Beleuchtungssystem gemäß des Standes der Technik zu vermeiden.

Diese Aufgabe wird erfindungsgemäß durch die kennzeichnenden Merkmale des Patentanspruchs 1 gelöst. Besonders vorteilhafte Ausführungen der Erfindung sind in den Unteransprüchen beschrieben.

Das erfindungsgemäße Beleuchtungssystem weist eine Hochdruckentladungslampe und ein Betriebsgerät für die Hochdruckentladungslampe auf, wobei die Hochdruckentladungslampe mindestens ein Lampengefäß, Elektroden und ein Leuchtmittel zur Erzeugung einer Gasentladung sowie einen mit elektrischen Anschlüssen versehenen Sockel besitzt. Der Sockel weist ferner Befestigungsmittel für das mindestens eine Lampengefäß auf. Das Betriebgerät besitzt eine Zündvorrichtung, die im Sockel untergebracht ist und ein Hochspannungsteil aufweist. Erfindungsgemäß besitzt der Sockel mindestens zwei Gehäuseteile, die durch einen lösbaren Verschluß miteinander verbunden sind, wobei das erste Gehäuseteil die Befestigungsmittel für das mindestens eine Lampengefäß aufweist und in dem ersten Gehäuseteil das Hochspannungsteil untergebracht sind, während das zweite Gehäuseteil mit den elektrischen Anschlüssen der Hochdruckentladungslampe versehen ist.

Die vorgenannten erfindungsgemäßen Maßnahmen ermöglichen es, bei defekter Hochdruckentladungslampe das zweite Gehäuseteil mit den darin angeordneten Komponenten weiter zu verwenden, indem der Verschluß zwischen dem ersten und dem zweiten Gehäuseteil gelöst wird. Das erste Gehäuseteil wird zusammen mit der daran befestigten defekten Hochdruckentladungslampe ausgewechselt. Im ersten Gehäuseteil ist erfindungsgemäß aus sicherheitstechnischen Gründen das vorteilhafterweise aus einem Transformator bestehende Hochspannungsteil der Zündvorrichtung untergebracht, das zusammen mit der defekten Hochdruckentladungslampe ausgetauscht werden muß. Das Hochspannungsteil der Zündvorrichtung ist vorteilhafterweise in einer Vergußmasse eingebettet, die dessen elektrische Isolierung verbessert. Ferner ist zu demselben Zweck vorteilhafterweise auch der mit einer Lampenelektrode verbundene Hochspannungsanschluß des Hochspannungsteils in der Vergußmasse eingebettet.

Vorteilhafterweise sind die weiteren Komponenten der Zündvorrichtung, wie beispielsweise der Zündkondensator und die Funkenstrecke in dem zweiten Gehäuseteil angeordnet. Dadurch müssen diese Komponenten der Zündvorrichtung bei defekter Hochdruckentladungslampe nicht ausgewechselt werden. Die weiteren Komponenten der Zündvorrichtung sind vorteilhafterweise auf einer Trägerplatte angeordnet, die sich auf einfache Weise in das zweite Gehäuseteil einsetzen läßt. Die mindestens zwei Gehäuseteile sind vorteilhafterweise durch einen Schnapp- oder Schraubverschluß oder durch eine Steckverbindung lösbar miteinander verbunden. Außerdem weisen das erste Gehäuseteil vorteilhafterweise erste elektrische Kontakte und das zweite Gehäuseteil zweite elektrische Kontakte auf, zwischen denen bei miteinander verbundenen erstem und zweitem Gehäuseteil eine elektrisch leitende Verbindung besteht. Die ersten und zweiten elektrische Kontakte der Gehäuseteile bilden vorteilhafterweise eine Steckverbindung, die automatisch bei der Montage der mindestens zwei Gehäuseteile des Sockels hergestellt wird. Dadurch wird ein montagefreundlicher Lampensockel gewährleistet.

Zumindest ein Gehäuseteil des Sockels ist vorteilhafterweise mit einer Kühlvorrichtung ausgestattet, die die von dem Betriebsgerät generierte Wärme abführt. Außerdem weisen das erste und/oder das zweite Gehäuseteil eine Abschirmung gegen elektromagnetische Strahlung auf, die die Elektromagnetische Verträglichkeit des erfindungsgemäßen Beleuchtungssystems verbessert.

Das Betriebsgerät des erfindungsgemäßen Beleuchtungssystem weist neben der Zündvorrichtung einen Spannungswandler auf, der vorteilhafterweise als Wechselrichter, beispielsweise als Halb- oder Vollbrückenwechselrichter oder als Push-Pull-Wechselrichter oder als Eintaktwandler ausgebildet ist. Dieser Spannungswandler ist vorteilhafterweise auf derselben Trägerplatte wie die obengenannten weiteren Komponenten der Zündvorrichtung angeordnet. Dadurch kann das komplette Betriebsgerät für die Hochdruckentladungslampe im Sockel der Lampe untergebracht werden. Eine besonders kompakte und vorteilhafte Anordnung ergibt sich, wenn der vorgenannte Spannungswandler als Integrierter Schaltkreis ausgeführt wird.

Die Erfindung läßt sich besonders vorteilhaft auf ein Beleuchtungssystem mit einer einseitig gesockelte Hochdruckentladungslampe, die eine sockelnahe und eine sockelferne Elektrode aufweist, anwenden. Ein derartiges Beleuchtungssystem wird beispielsweise in einem Kraftfahrzeugscheinwerfer eingesetzt. Der mindestens eine Hochspannungsanschluß des Hochspannungsteils der Zündvorrichtung ist hier vorteilhafterweise mit der sockelnahen Elektrode der Hochdruckentladungslampe verbunden. Dadurch ist gewährleistet, daß die Hochspannung führenden Teile berührungssicher im Innenraum des ersten Gehäuseteils beziehungsweise des Lampengefäßes eingeschlossen sind. Außerdem werden dadurch die elektrischen Anschlüsse des Sockels der Hochdruckentladungslampe nur mit der vergleichsweise geringen Bordnetzspannung des Kraftfahrzeugs beaufschlagt. Die sockelferne Elektrode der Hochdruckentladungslampe und die Anschlüsse der Primärwicklung des Transformators der Zündvorrichtung sind vorteilhafterweise mit den ersten elektrischen Kontakten des ersten Gehäuseteils elektrisch leitend verbunden. Diese Maßnahmen gewährleisten, daß die Hochdruckentladungslampe und die Primärwicklung des Zündtransformators automatisch, während der Montage des Sockels, mit den im zweiten Gehäuseteil untergebrachten Betriebsgerätkomponenten elektrisch kontaktiert werden.

### III. Beschreibung des bevorzugten Ausführungsbeispiels

Nachstehend wird die Erfindung anhand eines bevorzugten Ausführungsbeispiels näher erläutert. Es zeigen:
- Figur 1: Einen Querschnitt durch das bevorzugte Ausführungsbeispiel des erfindungsgemäßen Beleuchtungssystems in schematischer Darstellung
- Figur 2: Eine vereinfachte, schematisierte Schaltskizze des Betriebsgerätes des bevorzugten Ausführungsbeispiel des erfindungsgemäßen Beleuchtungssystems

Bei dem bevorzugten Ausführungsbeispiel der Erfindung handelt es sich um ein Beleuchtungssystem, das aus einer einseitig gesockelten Halogen-Metalldampf-Hochdruckentladungslampe 1 und einem in dem Sockel 10 dieser Lampe 1 angeordneten Betriebsgerät TR, C1, FS, W besteht. Dieses Beleuchtungssystem eignet sich beispielsweise zum Einsatz in einem Kraftfahrzeugscheinwerfer.

Die Lampe 1 besitzt ein von einem Außenkolben 12 umhülltes Entladungsgefäß 11 aus Quarzglas, in dem eine sockelnahe Elektrode 13 und eine sockelferne Elektrode 14 angeordnet sind. Die beiden Lampengefäße 11,12 sind im Sockel 10 der Hochdruckentladungslampe 1 verankert. Der Sockel 10 besitzt ein erstes Gehäuseteil 10a und ein zweites Gehäuseteil 10b, die beide aus Kunststoff bestehen. Das erste Gehäuseteil 10a bildet das Sockeloberteil und das zweite Gehäuseteil 10b bildet das Sockelunterteil der Hochdruckentladungslampe 1. Beide Gehäuseteile 10a, 10b sind durch einen lösbaren Schnappverschluß 22 miteinander verbunden. Das zweite Gehäuseteil 10b ist mit den als Stecker 20 ausgebildeten elektrische Anschlüssen 20 des Lampensockels 10 ausgestattet. Das Sockeloberteil 10a besitzt erste elektrische Kontakte 17, 19, die bei der Montage des Sockels 10, das heißt, beim Zusammenfügen der beiden Gehäuseteile 10a, 10b, eine Steckverbindung und damit eine elektrische Verbindung zu den am Sockelunterteil 10b angebrachten zweiten elektrischen Kontakten 16,18 eingehen.

Das Betriebsgerät des Beleuchtungssystems gemäß des bevorzugten Ausführungsbeispiels besteht aus einer Zündvorrichtung und einem Spannungswandler, der die Kraftfahrzeugbordnetzspannung in die zum Lampenbetrieb erforderliche Betriebsspannung umwandelt. Die Zündvorrichtung weist ein aus einem Ringkerntransformator TR bestehendes Hochspannungsteil und einer Funkenstrecke FS sowie aus einem Zündkondensator C1. Der Transformator TR besitzt eine Primärwicklung N2 und eine Sekundärwicklung N1. Die vorgenannten Bauteile TR, FS, C1 sind in bekannter Weise zu einem Impulszündgerät verschaltet, das die zum Zünden einer Gasentladung in der Hochdruckentladungslampe 1 erforderliche Zündspannung erzeugt. Der Transformator TR ist im Innenraum des als Sockeloberteil ausgebildeten ersten Gehäuseteil 10a angeordnet und in einer elektrisch isolierenden Vergußmasse 23 eingebettet Die weiteren Komponenten der Zündvorrichtung, das heißt, die Funkenstrecke FS und der Zündkondensator C1 sind auf einer Trägerplatine 21 montiert, die im zweiten, das Sockelunterteil bildenden Gehäuseteil 10b angeordnet ist. Auf dieselbe Trägerplatine 21 ist auch der Spannungswandler W des Betriebgerätes montiert. Bei dem Spannungswandler W handelt es sich um einen Wechselrichter W, vorzugsweise um einen Vollbrückenwechselrichter, der die Bordnetzspannung des Kraftfahrzeuges an seinem Spannungseingang j1, j2 in eine Rechteckspannung umwandelt, deren Amplitude Werte zwischen ungefähr 0 V und -80 V annimmt. Figur 2 zeigt eine vereinfachte, schematisierte Schaltskizze des Betriebsgerätes. Die Lampe LP ist in den Brückenzweig des Wechselrichters W geschaltet. Die sockelnahe Elektrode 13 der Hochdruckentladungslampe 1 ist über die Stromzuführung 15 mit der Sekundärwicklung N1 des Transformators TR verbunden und wird während des Zündvorganges mit Hochspannungsimpulsen beaufschlagt. Der auf der Trägerplatine 21 angeordnete Wechselrichter W ist mit den zweiten elektrischen Kontakten 16, 18 des Sockelunterteils 10b elektrisch leitend verbunden. Die Stromrückführung 16 der Hochdruckentladungslampe 1 stellt eine elektrische Verbindung zwischen der sockelfernen Elektrode 14 und dem ersten elektrischen Kontakt 19 des Sockeloberteils 10a her. Die Lampengefäße 11, 12 sind mittels der Befestigungsvorrichtung 24 in bekannter Weise an dem Sockeloberteil 10a fixiert. Die Befestigungsvorrichtung 24 ist beispielsweise in der deutschen Offenlegungsschrift DE 196 02 625.3 beschrieben.

Die Erfindung beschränkt sich nicht auf das oben näher erläuterte Ausführungsbeispiel. Beispielsweise können die Gehäuseteile 10a, 10b statt aus Kunststoff auch aus einem Metall oder einem metallisierten Kunststoff bestehen, um die elektromagnetische Verträglichkeit des Beleuchtungssystems zu verbessern. Ferner kann der Sockel 10 bzw. eines der Gehäuseteile 10a, 10b oder beide Gehäuseteile mit einer Kühlvorrichtung, beispielsweise mit Kühlrippen, für das Betriebsgerät versehen sein. Es ist weiterhin auch möglich, den Sockel 10 bzw. die Gehäuseteile 10a, 10b mit einer Abschirmung gegen elektromagnetische Strahlung auszustatten, um die elektromagnetische Verträglichkeit zu verbessern. Anstelle eines Vollbrückenwechselrichters kann auch ein Halbbrückenwechselrichter oder ein anderer Spannungswandler, beispielsweise ein Eintaktwandler verwendet werden. Außerdem ist es möglich, neben dem Hochspannungsteil TR auch die komplette Zündvorrichtung TR, FS, C1 in dem ersten Gehäuseteil 10a unterzubringen. In diesem Fall müßte bei defekter Lampe 1 auch das komplette Zündgerät ausgewechselt werden.

## Patentansprüche

1. Beleuchtungssystem mit einer Hochdruckentladungslampe und einem Betriebsgerät (W, FS, C1, W) für die Hochdruckentladungslampe (1), wobei
- die Hochdruckentladungslampe (1) mindestens ein Lampengefäß (11) und Elektroden (13, 14) sowie ein Leuchtmittel zur Erzeugung einer Gasentladung besitzt,
- die Hochdruckentladungslampe (1) einen Sockel (10) aufweist, der mit elektrischen Anschlüssen (20) für die Hochdruckentladungslampe (1) versehen ist und der Befestigungsmittel (24) für das mindestens eine Lampengefäß (11) besitzt,
- das Betriebsgerät (W, FS, TR, C1) eine Zündvorrichtung (TR, FS, C1) zur Zündung der Gasentladung in der Hochdruckentladungslampe (1) aufweist,
- die Zündvorrichtung (TR, FS, C1) im Sockel (10) untergebracht ist und ein Hochspannungsteil (TR) zur Erzeugung einer Hochspannung besitzt,
**dadurch gekennzeichnet, daß**
- der Sockel (10) mindestens zwei Gehäuseteile (10a, 10b) besitzt, die durch einen lösbaren Verschluß (22) miteinander verbunden sind,
- das erste Gehäuseteil (10a) die Befestigungsmittel (24) für das mindestens eine Lampengefäß (11) aufweist,
- das Hochspannungsteil (TR) in dem ersten Gehäuseteil (10a) untergebracht ist,
- das zweite Gehäuseteil (10b) mit den elektrischen Anschlüssen (20) der Hochdruckentladungslampe (1) versehen ist.

2. Beleuchtungssystem nach Anspruch 1, **dadurch gekennzeichnet, daß** das Hochspannungsteil (TR) als Transformator ausgebildet ist.

3. Beleuchtungssystem nach Anspruch 1, **dadurch gekennzeichnet, daß** die Zündvorrichtung weitere Komponenten (FS, C1) aufweist, die in dem zweiten Gehäuseteil (10b) angeordnet sind.

4. Beleuchtungssystem nach Anspruch 3, **dadurch gekennzeichnet, daß** die weiteren Komponenten eine Funkenstrecke (FS) und einen Zündkondensator (C1) umfassen.

5. Beleuchtungssystem nach Anspruch 1, **dadurch gekennzeichnet, daß** das Betriebsgerät einen Spannungswandler (W) aufweist, der in dem zweiten Gehäuseteil (10b) untergebracht ist.

6. Beleuchtungssystem nach Anspruch 5, **dadurch gekennzeichnet, daß** der Spannungswandler (W) als Integrierter Schaltkreis ausgebildet ist.

7. Beleuchtungssystem nach Anspruch 1, **dadurch gekennzeichnet, daß** der lösbare Verschluß (22) ein Verschluß aus der Gruppe Schnappverschluß, Schraubverschluß oder Steckverbindung ist.

8. Beleuchtungssystem nach Anspruch 1, **dadurch gekennzeichnet, daß** das Hochspannungsteil (TR) in einer Vergußmasse (23) eingebettet ist.

9. Beleuchtungssystem nach Anspruch 1, **dadurch gekennzeichnet, daß** das erste Gehäuseteil (10a) erste elektrische Kontakte (17, 19) und das zweite Gehäuseteil (10b) zweite elektrische Kontakte (16, 18) besitzt, wobei bei geschlossenem lösbaren Verschluß (22) eine elektisch leitende Verbindung zwischen den ersten (17, 19) und zweiten Kontakten (16,18) besteht.

10. Beleuchtungssystem nach Anspruch 9, **dadurch gekennzeichnet, daß** die ersten (17, 19) und zweiten elektrischen Kontakte (16, 18) eine Steckverbindung bilden.

11. Beleuchtungssystem nach Anspruch 3, **dadurch gekennzeichnet, daß** die weiteren Komponenten (FS, C1) der Zündvorrichtungen auf einer Trägerplatine (21) angeordnet sind.

12. Beleuchtungssystem nach den Ansprüchen 5 und 11, **dadurch gekennzeichnet, daß** der Spannungswandler (W) auf der Trägerplatine (21) angeordnet ist.

13. Beleuchtungssystem nach Anspruch 5, **dadurch gekennzeichnet, daß** der Spannungswandler (W) ein Wechselrichter ist.

14. Beleuchtungssystem nach Anspruch 8, **dadurch gekennzeichnet, daß** das Hochspannungsteil (TR) mindestens einen Hochspannungsanschluß besitzt, wobei der mindestens eine Hochspannungsanschluß mit einer Elektrode (13) der Hochdruckentladungslampe (1) elektrisch leitend verbunden ist und in der Vergußmasse eingebettet ist.

15. Beleuchtungssystem nach Anspruch 1, **dadurch gekennzeichnet, daß** die Hochdruckentladungslampe (1) eine einseitig gesockelte Hochdruckentladungslampe mit einer sockelnahen (13) und einer sockelfernen Elektrode (14) ist.

16. Beleuchtungssystem nach den Ansprüchen 14 und 15, **dadurch gekennzeichnet, daß** der mindestens eine Hochspannungsanschluß mit der sockelnahen Elektrode (13) elektrisch leitend verbunden ist.

17. Beleuchtungssystem nach Anspruch 1, **dadurch gekennzeichnet, daß** zumindest ein Gehäuseteil eine Kühlvorrichtung aufweist.

18. Beleuchtungssystem nach den Ansprüchen 9 und 16, **dadurch gekennzeichnet, daß** die sockelferne Elektrode (14) und die Anschlüsse einer Primärwicklung (N2) des Hochspannungsteiles (TR) mit den ersten elektrischen Kontakten (17,19) elektrisch leitend verbunden sind.

19. Beleuchtungssystem nach Anspruch 1, **dadurch gekennzeichnet, daß** das erste (10a) und/oder das zweite Gehäuseteil (10b) eine Abschirmung gegen elektromagnetische Strahlung aufweisen.

## Claims

1. Lighting system with a high-pressure discharge lamp and a control unit (W, FS, C1, W) for the high-pressure discharge lamp (1), where
- the high-pressure discharge lamp (1) has at least one lamp vessel (11) and electrodes (13, 14) and an illuminant for producing a gas discharge,
- the high-pressure discharge lamp (1) has a base (10) provided with electrical connections (20) for the high-pressure discharge lamp (1) and having fastening means (24) for the at least one lamp vessel (11),
- the control unit (W, FS, TR, C1) has an ignition device (TR, FS, C1) for igniting the gas discharge in the high-pressure discharge lamp (1),
- the ignition device (TR, FS, C1) is accommodated in the base (10) and has a high-voltage part (TR) for producing a high voltage,
**characterized in that**
- the base (10) has at least two housing parts (10a, 10b) which are connected to one another by a releasable closure (22),
- the first housing part (10a) has the fastening means (24) for the at least one lamp vessel (11),
- the high-voltage part (TR) is accommodated in the first housing part (10a), and
- the second housing part (10b) is provided with the electrical connections (20) for the high-pressure discharge lamp (1).

2. Lighting system according to Claim 1, **characterized in that** the high-voltage part (TR) is designed as a transformer.

3. Lighting system according to Claim 1, **characterized in that** the ignition device has further components (FS, C1), which are arranged in the second housing part (10b).

4. Lighting system according to Claim 3, **characterized in that** the further components comprise a spark gap (FS) and an ignition capacitor (C1).

5. Lighting system according to Claim 1, **characterized in that** the control unit has a voltage converter (W) which is accommodated in the second housing part (10b).

6. Lighting system according to Claim 5, **characterized in that** the voltage converter (W) is designed as an integrated circuit.

7. Lighting system according to Claim 1, **characterized in that** the releasable closure (22) is a closure from the group comprising a snap-fit closure, screw-fit closure or plug connection.

8. Lighting system according to Claim 1, **characterized in that** the high-voltage part (TR) is embedded in a potting compound (23).

9. Lighting system according to Claim 1, **characterized in that** the first housing part . (10a) has first electrical contacts (17, 19) and the second housing part (10b) has second electrical contacts (16, 18), an electrically conductive connection being produced between the first (17, 19) and second contacts (16, 18) when the releasable closure (22) is closed.

10. Lighting system according to Claim 9, **characterized in that** the first (17, 19) and second electrical contacts (16, 18) form a plug connection.

11. Lighting system according to Claim 3, **characterized in that** the further components (FS, C1) of the ignition device are arranged on a support board (21).

12. Lighting system according to Claims 5 and 11, **characterized in that** the voltage converter (W) is arranged on the support board (21).

13. Lighting system according to Claim 5, **characterized in that** the voltage converter (W) is an inverter.

14. Lighting system according to Claim 8, **characterized in that** the high-voltage part (TR) has at least one high-voltage connection, the at least one high-voltage connection being electrically conductively connected to one electrode (13) of the high-pressure discharge lamp (1) and being embedded in the potting compound.

15. Lighting system according to Claim 1, **characterized in that** the high-pressure discharge lamp (1) is a high-pressure discharge lamp with a base at one end and with one electrode near to (13) and one remote from (14) the base.

16. Lighting system according to one of Claims 14 and 15, **characterized in that** the at least one high-voltage connection is electrically conductively connected to the electrode (13) that is near to the base.

17. Lighting system according to Claim 1, **characterized in that** at least one housing part has a cooling device.

18. Lighting system according to Claims 9 and 16, **characterized in that** the electrode (14) remote from the base, and the connections of a primary (N2) of the high-voltage part (TR), are electrically conductively connected to the first electrical contacts (17, 19).

19. Lighting system according to Claim 1, **characterized in that** the first (10a) and/or the second housing part (10b) are shielded against electromagnetic radiation.

## Revendications

1. Système d'éclairage comprenant une lampe à décharge à haute pression et un appareil (W, FS, C1, W) d'alimentation de la lampe (1) à décharge à haute pression, dans lequel
- la lampe (1) à décharge à haute pression a au moins une enceinte (11) de lampe et des électrodes (13, 14), ainsi qu'un moyen d'éclairage de production d'une décharge dans un gaz,
- la lampe (1) à décharge à haute pression a un culot (10) qui est muni de bornes (20) électriques pour la lampe (1) à décharge à haute pression et qui a un moyen (24) de fixation de la au moins une enceinte (11) de lampe,
- l'appareil (W, FS, TR, C1) d'alimentation a un dispositif (TR, FS, C1) d'amorçage de la décharge dans un gaz dans la lampe (1) à décharge à haute pression,
- le dispositif (TR, FS, C1) d'amorçage est logé dans le culot (10) et a une partie (TR) de haute tension de production d'une haute tension,
**caractérisé en ce que**
- le culot a au moins deux parties (10a, 10b) de boîtier qui sont reliées l'une à l'autre par une fermeture (22) détachable,
- la première partie (10a) de boîtier a le moyen (24) de fixation de la au moins une enceinte (11) de lampe,
- la partie (TR) de haute tension est logée dans la première partie (10a) de boîtier,
- la deuxième partie (10b) de boîtier est munie des bornes (20) électriques de la lampe (1) à décharge à haute pression.

2. Système d'éclairage suivant la revendication 1, **caractérisé en ce que** la partie (TR) de haute tension est constituée en transformateur.

3. Système d'éclairage suivant la revendication 1, **caractérisé en ce que** le dispositif d'amorçage a d'autres composants (FS, C1) qui sont placés dans la deuxième partie (10b) de boîtier.

4. Système d'éclairage suivant la revendication 3, **caractérisé en ce que** les autres composants comprennent un éclateur (FS) et un condensateur (C1) d'amorçage.

5. Système d'éclairage suivant la revendication 1, **caractérisé en ce que** l'appareil d'alimentation comprend un convertisseur (W) de tension qui est logé dans la deuxième partie (10b) de boîtier.

6. Système d'éclairage suivant la revendication 5, **caractérisé en ce que** le convertisseur (W) de tension est constitué en circuit intégré.

7. Système d'éclairage suivant la revendication 1, **caractérisé en ce que** la fermeture (22) détachable est une fermeture choisie dans le groupe d'une fermeture à encliquetage, d'une fermeture vissée ou d'un assemblage à enfichage.

8. Système d'éclairage suivant la revendication 1, **caractérisé en ce que** la partie (TR) de haute tension est incorporée dans une masse (23) de scellement.

9. Système d'éclairage suivant la revendication 1, **caractérisé en ce que** la première partie (10a) de boîtier a des premiers contacts (17, 19) électriques et la deuxième partie (10b) de boîtier à des deuxièmes contacts (16, 18) électriques, une liaison conductrice de l'électricité existant entre les premiers (17, 19) et les deuxièmes (16, 18) contacts lorsque la fermeture (22) détachable est fermée.

10. Système d'éclairage suivant la revendication 9, **caractérisé en ce que** les premiers (17, 19) et les deuxièmes (16, 18) contacts électriques forment un assemblage à enfichage.

11. Système d'éclairage suivant la revendication 3, **caractérisé en ce que** les autres composants (FS, C1) des dispositifs d'amorçage sont disposés sur une platine (21) support.

12. Système d'éclairage suivant les revendications 5 et 11, **caractérisé en ce que** le convertisseur (W) de tension est disposé sur la platine (21) support.

13. Système d'éclairage suivant la revendication 5, **caractérisé en ce que** le convertisseur (W) de tension est un redresseur.

14. Système d'éclairage suivant la revendication 8, **caractérisé en ce que** la partie (TR) de haute tension a au moins une borne de haute tension, la au moins une borne de haute tension étant reliée d'une manière conductrice de l'électricité à une électrode (13) de la lampe (1) à décharge à haute pression et étant incorporée dans la masse de scellement.

15. Système d'éclairage suivant la revendication 1, **caractérisé en ce que** la lampe (1) à décharge à haute pression est une lampe à décharge à haute pression à culot d'un seul côté, ayant une électrode (13) proche du culot et une électrode (14) éloignée du culot.

16. Système d'éclairage suivant les revendications 14 et 15, **caractérisé en ce que** la au moins une borne de haute tension est reliée d'une manière conductrice de l'électricité à l'électrode (13) proche du culot.

17. Système d'éclairage suivant la revendication 1, **caractérisé en ce qu'**au moins une partie du boîtier a un dispositif de refroidissement.

18. Système d'éclairage suivant les revendications 9 et 16, **caractérisé en ce que** l'électrode (14) éloignée du culot et les bornes d'un enroulement (N2) primaire de la partie (TR) de haute tension sont reliées d'une manière conductrice de l'électricité aux premiers contacts (17, 19) électriques.

19. Système d'éclairage suivant la revendication 1, **caractérisé en ce que** la première (10a) et/ou la deuxième (10b) partie de boîtier a un blindage vis-à-vis du rayonnement électromagnétique.
